# EUROPÄISCHE PATENTSCHRIFT

(11) **EP 0 384 343 B1**
(45) Veröffentlichungstag und Bekanntmachung des Hinweises auf die Patenterteilung: **08.12.1993**
(21) Anmeldenummer: 90103127.8
(22) Anmeldetag: 19.02.1990
(51) Int. Cl.: A47B 88/20

(54) **Schublade mit Trennwand**
Drawer with a separation panel
Tiroir avec paroi de séparation

(30) Priorität: 24.02.1989 DE 8902225 U
(43) Veröffentlichungstag der Anmeldung: 29.08.1990
(73) Patentinhaber: ANTON SCHNEIDER GMBH, 79341 Kenzingen (DE)
(72) Erfinder: Wäldin, Richard, D-7831 Weisweil (DE); Fahrner, Walter, D-7831 Herbolzheim 5 - Tutschfelden (DE)
(74) Vertreter: Schmid, Berthold, Dipl.-Ing.

(56) Entgegenhaltungen:
- DE-A- 3 701 751
- DE-U- 8 617 604

## Beschreibung

Die Erfindung bezieht sich auf eine Schublade mit mindestens einer einsetzbaren Trennwand., welche einen über ihre Stirnseite hinausragenden, mit einer Schubladenwand verbindbaren und zurückbewegbaren Riegel aufweist, der zusätzlich längsverschiebbar an der Trennwand gelagert ist, wobei eine Umlenkung der Längsbewegung in eine Querbewegung erfolgt und der Riegel für die Längsbewegung einen mit einem Anschlag der Schublade zusammenwirkenden unteren Ansatz aufweist.

Bei bekannten derartigen Schubladen erfolgt die Arretierung der Trennwand in den Seiten und am Boden der Schublade. Dabei muß der mit der Schubladenwand verbindbare, Riegel von Hand betätigt und quer verschoben werden, damit er zum Eingriff in Ausnehmungen der Schubladenwand kommt. Somit müssen beim Einsetzen der Trennwand in die Schublade zwei Bewegungen ausgeführt werden. Einmal die Einschiebebewegung der Trennwand und zum andern die Querverschiebung des Riegels. Dies hat den Nachteil, daß man zwei Hände benötigt oder zumindest eine recht schwierige einhändige Bewegung ausführen muß. Außerdem kann die Verriegelung vergessen werden, da sie nicht mit der Einschiebebewegung gekoppelt ist.

Aus der DE-37 01 751 ist ein Schubkasten mit einer Schwenkstütze gemäß dem Oberbegriff des Anspruchs 1 bekannt, wobei die besagte Schwenkstütze problemlos mit ihren beiden Lagerzapfen in Lagerausnehmungen der Seitenwände eingesetzt bzw. herausgenommen werden kann. Dazu ist in Bereich der Stirnkante der Schwenkstütze ein Formteil verschiebbar mit der Schwenkstütze verbunden, wobei dieses verschiebbare Formteil den Lagerzapfen trägt.

Durch Führungszapfen den Formteiles und Langlöcher der Schwenkstütze, von denen eines gegenüber der Seitenwand geneigt verläuft, kann der Lagerzapfen gemeinsam mit dem Formteil in etwa, lotrecht zur Seitenwand verschoben werden. Dabei wird der Lagerzapfen vollständig aus der Lagerausnehmung herausgezogen. Ebenso kann das Formteil mit dem Lagerzapfen auf die Seitenwand zubewegt werden, bis der Lagerzapfen vollständig in die Lagerausnehmung eingreift.

Die Aufgabe der vorliegenden Erfindung besteht demnach darin, eine Schublade der eingangs genannten Art dahingehend weiterzubilden, daß der Aufbau der Trennwand und der auf ihr verschiebbar gelagerten Teile vereinfacht wird und dennoch eine selbsttätige, leichte und sichere Ver- bzw. Entriegelung beim Einsetzen und Herausnehmen der Trennwand gewährleistet ist.

Zur Lösung dieser Aufgabe wird eine Schublade mit Trennwand vorgeschlagen, bei welcher erfindungsgemäß der Ansatz elastisch und nach innen zur Trennwand vorgebogen ist und den Riegel trägt, wobei er an der Trennwand bei der Längsbewegung zur Anlage kommt.

Beim Einschieben der Trennwand berührt der Ansatz des Riegels den Anschlag der Schublade, wodurch im weiteren Verlauf der Einschiebebewegung der Riegel längs an der Trennwand nach oben und, da eine Umlenkung der Längsbewegung in eine Querbewegung erfolgt, zur Schubladenwand hin verschoben wird. Bei Einschubende ist er dann mit der Schubladenwand verbunden. Die Verriegelung erfolgt somit beim Einschieben der Trennwand, wobei lediglich eine einfache Handbewegung nötig ist. Beim Herausziehen erfolgt ebenso selbsttätig die Entriegelung der Trennwand. Zu Beginn der Ausziehbewegung kommt der Riegel zur Anlage mit dem Rand der Ausnehmung der Schubladenwand, wodurch dieser nicht mehr weiter in Ausziehrichtung verlagert werden kann. Beim weiteren Herausziehen der Trennwand wird der Riegel längs der Trennwand zu deren Bodenseite hin geführt, wobei er sich aufgrund der Umlenkung der Längs- in eine Querbewegung quer zur Ausziehrichtung aus der Ausnehmung herausbewegt Am Ende der Ausziehbewegung befindet sich der Riegel außerhalb der Ausnehmung und die Trennwand kann aus der Schublade herausgenommen werden.

Eine besonders einfache Ausführungsform ergibt sich, wenn der Riegel als Noppen ausgebildet und an einer Platte befestigt ist, deren in Einsetzrichtung der Trennwand unterer Bereich als Ansatz geformt ist.

Beim Einschieben der Trennwand berührt der nach innen zur Trennwand vorgebogene und elastische Ansatz den Anschlag der Schublade und wird im weiteren Verlauf der Einschiebebewegung längs der Trennwand nach oben geführt. Dabei kommt der Ansatz zur Anlage an der Trennwand und wird von dieser beim weiteren Einschiehen zur Schubladenwand hin gedrückt. Dadurch wird der mit dem Ansatz verbundene Riegel quer zur Einschieberichtung bewegt. Vorteilhafterweise ist die Stirnseite der Trennwand als Führung für den Ansatz vorgesehen und in einen an der Trennwand angebrachten und zur Stirnseite parallelen Schlitz ragt ein Bolzen hinein, welcher mit dem die Stirnseite umschließenden Ansatz verbunden ist. Damit ergibt sich eine stabile Längsverschiebung des Ansatzes parallel zur Stirnseite der Trennwand.

Eine weitere Ausgestaltung der Erfindung besteht darin, daß der Ansatz an seinem zur Einsetzrichtung der Trennwand entgegengesetztem Ende eine nach innen gerichtete Ausnehmung zur Elastizitätserhöhung aufweist.

Eine besondere einfache Lösung wird erreicht, wenn sich der Ansatz in zurückgezogener Stellung des Riegels über die Bodenseite der Trennwand um das Bewegungsmaß erstreckt und der Anschlag der Boden der Schublade ist. Dadurch erübrigt sich an der Schublade ein zusätzlicher Anschlag.

Die Zeichnung zeigt Ausführungsbeispiele einer Trennwand. Es stellen dar:
- Fig. 1: die abgebrochene Seitenansicht einer Schublade im Schnitt mit Pendelblech in zurückgezogener Lage des Riegels,
- Fig. 2: eine Darstellung nach Fig. 1 mit vorgeschobenem Riegel.

In den Fign. 1 und 2 ist eine als Pendelblech 16 ausgeführte Trennwand dargestellt, die als Platte ausgebildet ist. Das Pendelblech 16 ist in einer Schublade 17 mit Boden 18 und Seitenteil 19 angeordnet. Es weist an seiner Stirnseite 20 eine zu seiner Bodenseite 21 gerichtete Ausfräsung 22 auf. Die Stirnseite 20 wird von einer Platte 23 umschlossen. Die Platte 23 weist ein im Querschnitt U-förmiges Profil auf. Mit der Platte 23 ist ein Stift 24 verbunden, der einstückig mit der Platte 23 ausgebildet ist und in einen parallel zur Stirnseite 20 des Pendelblechs 16 verlaufenden Schlitz 25 hineinragt. Am, in Einschieberichtung 26 gesehen, unteren Ende der Platte 23 ist ein Ansatz 27 angebracht, der ebenfalls ein im Querschnitt U-förmiges Profil aufweist. Der Ansatz 27 ist elastisch und nach innen zum Pendelblech 16 vorgebogen. Am Ansatz 27 ist der Riegel 28, der als Noppe ausgebildet ist, befestigt. Um die Elastizität zu erhöhen, weist der Ansatz 27 an seinem zur Einschieberichtung 26 des Pendelblechs entgegengesetzten Ende eine nach innen zur Mitte des Pendelblechs gerichtete halbkreisförmige Öffnung 29 auf. Fig. 1 zeigt das Pendelblech 16 mit dem Ansatz 27 in zurückgezogener Lage. Beim Einsetzen des Pendelblechs in die Schublade 17 berührt der Ansatz 27 den Boden 18 der Schublade 17 und wird zusammen mit der Platte 23 im weiteren Verlauf der Einschiebebewegung längs der Stirnseite 20 des Pendelblechs 16 nach oben geführt. Bei dieser Längsverschiebung drückt das in Einschieberichtung 26 weisende Ende der Stirnseite 20 gegen den nach innen vorgebogenen Ansatz 27 und bewegt diesen zum Seitenteil 19 der Schublade 17 hin. Dadurch wird der am Ansatz 27 befestigte Riegel 28 quer zur Einschieberichtung 26 zu einer Ausnehmung 30 in dem Seitenteil 19 hinbewegt. Am Ende der Längsverschiebung ist die in Fig. 2 dargestellte vorgeschobene Stellung des Riegels 28 erreicht. Der Riegel 28 ragt vollständig in die Ausnehmung 30 hinein. Beim Herausziehen des Pendelblechs 16 wird der Riegel 28 in der Ausnehmung 30 festgehalten, wodurch der Ansatz 27 in Einschieberichtung 26 längs der Stirnseite 20 des Pendelblechs 16 bewegt wird. Sobald die Stirnseite 20 nicht mehr gegen den Ansatz 27 drückt, verlagert sich dieser aufgrund seiner Elastizität nach innen zum Pendelblech hin, wobei der Riegel 28 sich bis zum Ende der Ausziehbewegung völlig aus der Ausnehmung 30 herausbewegt.

## Patentansprüche

1. Schublade mit mindestens einer einsetzbaren Trennwand, welche einen über ihre Stirnseite (20) hinausragenden, mit einer Schubladenwand (19) verbindbaren und zurückbewegbaren Riegel (28) aufweist, der zusätzlich längsverschiebbar an der Trennwand (16) gelagert ist, wobei eine Umlenkung der Längsbewegung in eine Querbewegung erfolgt und der Riegel (28) für die Längsbewegung einen mit einem Anschlag der Schublade (17) zusammenwirkenden unteren Ansatz (27) aufweist, dadurch gekennzeichnet, daß der Ansatz (27) elastisch und nach innen zur Trennwand (16) vorgebogen ist und den Riegel (28) trägt, wobei er an der Trennwand (16) bei der Längsbewegung zur Anlage kommt.

2. Schublade mit Trennwand nach Anspruch 1, dadurch gekennzeichnet daß die Stirnseite (20) der Trennwand (16) als Führung für den Ansatz (27) vorgesehen ist.

3. Schublade mit Trennwand nach Anspruch 2, dadurch gekennzeichnet, daß in einen an der Trennwand (16) angebrachten und zur Stirnseite (20) parallelen Schlitz (25) ein Bolzen (24) hineinragt, welcher mit dem die Stirnseite (20) umschließenden Ansatz (27) verbunden ist.

4. Schublade mit Trennwand nach Anspruch 1 bis 3, dadurch gekennzeichnet, daß der Ansatz (27) an seinem zur Einsetzrichtung (26) der Trennwand (16) entgegengesetzten Ende eine nach innen gerichtete Ausnehmung (29) zur Elastizitätserhöhung aufweist.

5. Schublade mit Trennwand nach einem oder mehreren der vorhergehenden Ansprüche, dadurch gekennzeichnet, daß sich der Ansatz (27) in zurückgezogener Stellung des Riegels (28) über die Bodenseite (21) der Trennwand (16) um das Bewegungsmaß erstreckt und der Anschlag der Boden (18) der Schublade ( 17) ist.

6. Schublade nach einem oder mehreren der vorhergehenden Ansprüche, dadurch gekennzeichnet, daß der Ansatz (27) am unteren Ende einer Platte (23) angebracht ist, die einen U-förmigen Querschnitt aufweist und die Trennwand (16) zwischen ihren Schenkeln angeordnet ist.

## Claims

1. Drawer with at least one insertable partition comprising a retractable locking device (28) which projects beyond the end face (20) of the partition and can be coupled with a wall (19) of the drawer, and which, in addition, is mounted for longitudinal displacement on the partition (16), the longitudinal displacement being converted into a transverse displacement and the locking device (28) comprising a lower projection (27) which cooperates with a limit stop of the drawer (17) for the longitudinal movement, characterised in that the projection (27) is resilient and is curved inwardly towards the partition (16) and carries the locking device (28), the projection (27) bearing on the partition (16) during the longitudinal movement.

2. Drawer with a partition according to Claim 1, characterised in that the end face (20) of the partition (16) is intended as a guide for the projection (27).

3. Drawer with a partition according to Claim 2, characterised in that a pin (24), which projects into a slot (25) provided on the partition (16) parallel to the end face (20), is connected to the projection (27), which encloses the end face (20).

4. Drawer with a partition according to Claims 1 to 3, characterised in that the projection (27) comprises, at its end opposed to the direction of insertion (26) of the partition (16), an inwardly-facing recess (29) for increasing resilience.

5. Drawer with a partition according to one of more of the preceding claims, characterised in that, when the locking device (28) is in its retracted position, the projection (27) extends beyond the bottom (21) of the partition (16) by the extent of the movement, and in that the limit stop is the bottom (18) of the drawer (17).

6. Drawer according to one or more of the preceding claims, characterised in that the projection (27) is mounted on the lower end of a plate (23) which has a U-shaped cross-section and the partition (16) is disposed between the flanges thereof.

## Revendications

1. Tiroir comportant au moins une paroi de séparation à insérer qui présente un verrou (28) rétractable faisant saillie de sa face avant (20) et pouvant être relié à une paroi (19) du tiroir, qui, en outre, est monté sur la paroi de séparation de manière à pouvoir être déplacé longitudinalement, sachant que le mouvement longitudinal est dévié en un mouvement transversal et que le verrou (28) présente, pour le mouvement longitudinal, un prolongement (27) inférieur coopérant avec une butée du tiroir (17), caractérisé en ce que le prolongement (27) est élastique et précambré vers l'intérieur en direction de la paroi de séparation (16) et porte le verrou (28), sachant qu'il vient s'appliquer contre le paroi de séparation (16) lors du mouvement longitudinal.

2. Tiroir comportant une paroi de séparation selon la revendication 1, caractérisé en ce que la face avant (20) de la paroi de séparation (16) est prévue en tant que glissière pour le prolongement (27).

3. Tiroir comportant une paroi de séparation selon la revendication 2, caractérisé en ce qu'une goupille (24) reliée au prolongement (27) entourant la face avant (20) fait saillie dans une fente (25) parallèle à la face avant (20) et réalisée sur la paroi de séparation (16).

4. Tiroir comportant une paroi de séparation selon l'une des revendications 1 à 3, caractérisé en ce que le prolongement (27) présente à son extrémité opposée au sens d'insertion (26) de la paroi de séparation (16) un évidement (29) tourné vers l'intérieur pour augmenter l'élasticité.

5. Tiroir comportant une paroi de séparation selon l'une ou plusieurs des revendications précédentes, caractérisé en ce que le prolongement (27) avec le verrou (28) tiré s'étend sur le fond (21) de la paroi de séparation (16) sur une longueur correspondant à l'amplitude du mouvement et en ce que la butée est le fond (18) du tiroir (17).

6. Tiroir selon l'une ou plusieurs des revendications précédentes, caractérisé en ce que le prolongement (27) est réalisé à l'extrémité inférieure d'une plaque (23) qui présente une section en forme de U et en ce que la paroi de séparation (16) est disposée entre ses bras.
